# FASCICULE DE BREVET EUROPEEN

(11) **EP 0 749 140 B1**
(45) Date de publication et mention de la délivrance du brevet: **06.10.1999**
(21) Numéro de dépôt: 96401236.3
(22) Date de dépôt: 10.06.1996
(51) Int. Cl.: H01H 33/59, H01H 33/16

(54) **Dispositif pour la coupure d'un courant continu à haute tension**
Unterbrechungsvorrichtung für Hochspannungsgleichstrom
Interruption device for high-tension DC

(30) Priorité: 13.06.1995 FR 9506988
(43) Date de publication de la demande: 18.12.1996
(73) Titulaire: GEC ALSTHOM T ET D SA, 75016 Paris (FR)
(72) Inventeur: Pham, Van Doan, 69330 Meyzieu (FR); Rieux, Nadine, 75009 Paris (FR)
(74) Mandataire: Gosse, Michel

(56) Documents cités:
- EP-A- 0 431 510
- WO-A-90/00825
- DE-B- 1 253 332
- FR-A- 2 506 067
- IEEE TRANSACTIONS ON POWER APPARATUS AND SYSTEMS, OCT. 1985, USA, vol. PAS-104, no. 10, ISSN 0018-9510, pages 2721-2730, XP002000005 LEE A ET AL: "The development of a HVDC SF/sub 6/ breaker"

## Description

La présente invention concerne la coupure des courants continus à haute tension.

On sait que la coupure des courants de défaut des lignes à courant continu est un problème difficile, puisqu'on ne dispose pas, comme pour la coupure des courants alternatifs, du passage par zéro du courant.

On a proposé une méthode pour la coupure du courant continu qui consiste à provoquer une oscillation du courant et mettre à profit un passage par zéro du courant.

Un exemple de mise en oeuvre de cette méthode est mentionné dans l'article "The Development of a HVDC SF6 breaker", IEEE PAS n° 10, octobre 1985. Il est proposé l'utilisation d'un circuit LC avec varistance à l'oxyde de zinc créant un courant d'arc oscillatoire amplifié à l'aide d'un disjoncteur spécial. Cette mise en oeuvre est onéreuse.

On connaît également un limiteur à courant continu à haute tension à supraconducteur, décrit dans le brevet FR-A-2 655 767. Il met en oeuvre, pour réduire le courant de défaut, le changement d'état d'un conducteur passant de l'état supraconducteur où sa résistance est nulle, à l'état résistif, lorsque la densité du courant dépasse un certain seuil (densité critique). Le courant résiduel est adressé à un circuit oscillant LC qui permet de créer des passages par zéro du courant. L'utilisation d'un supraconducteur à basse température critique nécessite un cryostat à hélium liquide, de sorte que la solution n'est pas économique.

On connaît également, notamment par le brevet FR-A-2 506 067, un disjoncteur associé à une résistance à coefficient de température positif (CTP) à base de titanate de baryum et de strontium. Le passage du courant de défaut provoque l'échauffement de la résistance dont la valeur ohmique croît très vite. La réduction importante du courant de défaut facilite sa coupure par le disjoncteur. Cette solution n'est pas économique en raison du coût des céramiques et des pertes Joule engendrées par la valeur ohmique relativement élevée des céramiques.

Un but de la présente invention est de réaliser un dispositif pour la coupure des courants continus à haute tension qui soit économique à la fabrication aussi bien qu'à l'utilisation.

L'invention a pour objet un dispositif pour la coupure du courant d'une ligne à courant continu à haute tension comprenant deux conducteurs, comprenant, sur au moins un des conducteurs de la ligne, un ensemble comprenant, reliés en série, au moins un premier groupe comprenant une première résistance en parallèle avec un premier disjoncteur, au moins second groupe comprenant une seconde résistance en parallèle avec un second disjoncteur et un sectionneur, les résistances comprenant des éléments en polymère chargé de carbone, le dispositif comprenant en outre un détecteur de défaut donnant en cas de défaut, un ordre d'ouverture aux disjoncteurs du premier groupe, donnant un ordre d'ouverture aux disjoncteurs du second groupe lorsque le courant dans la ligne dépasse par valeur inférieure une première valeur de seuil prédéterminée, et donnant un ordre d'ouverture du sectionneur lorsque le courant dans la ligne atteint par valeur inférieure une seconde valeur de seuil prédéterminée.

La résistance du premier groupe est choisie pour pouvoir supporter en permanence un courant de valeur au plus égale à 1/35 de la valeur maximale du courant de court-circuit de la ligne.

La résistance du second groupe est choisie pour pouvoir supporter en permanence un courant de valeur égale à 1/15 environ de la valeur du courant supportée en permanence par la résistance du premier groupe.

Les résistances des premier et second groupes sont constituées d'un empilement alterné de disques de polymère chargé de carbone et de disques de métal bon conducteur de l'éléctricité.

L'empilement est entouré d'une enveloppe étanche remplie de gaz isolant.

La valeur initiale de la résistance du premier groupe est de l'ordre de 0,1 Ω.

La valeur initiale de la résistance du second groupe est de l'ordre de 1,5 Ω.

La résistance du second groupe est munie d'un dispositif de chauffage rapide commandé à l'ouverture du disjoncteur du premier groupe.

Le dispositif est caractérisé en ce que la première valeur de seuil est comprise entre deux trentecinquièmes et un trentecinquième de la valeur maximale (Icc) du courant de court-circuit de la ligne.

Le dispositif est caractérisé en ce que la seconde valeur de seuil est comprise entre un cinqcentième et un millième de la valeur maximale (Icc) du courant de court-circuit de la ligne.

L'invention sera bien comprise à la lecture de la description donnée ci-après d'un mode préféré de mise en oeuvre de l'invention, en référence au dessin annexé dans lequel:
- la figure 1 est un schéma électrique du dispositif de l'invention,
- la figure 2 est une vue en élévation d'une résistance utilisée dans le dispositif.

Dans la Fig 1, la référence LL' désigne l'un des deux conducteurs d'une ligne à courant continu; le dispositif de l'invention peut comporter deux ensembles identiques insérés respectivement en série sur chacun des deux conducteurs de la ligne. Seul l'un des ensembles est représenté dans la Fig. 1., dans un rectangle en traits tiretés désigné par la référence 1.

L'ensemble 1 comprend:
- deux résistances R1 et R2 en série, shuntées respectivement par deux disjoncteurs D1 er D2,
- un sectionneur S en série avec les résistances,
- un détecteur de défaut DD recevant sur une entrée "a" une mesure de l'intensité du courant fournie par un transformateur de courant TC et, sur une entrée "b", une mesure de la tension. Le détecteur de défaut est capable d'analyser ces informations et de distinguer entre un défaut et une surcharge.

Les résistances R1 et R2 sont constituées de la même manière décrite ci-après.

La résistance comprend une pluralité de disques 13 en polymère chargé de carbone à deux faces métallisées, séparés par des disques 14 en métal bon conducteur de l'éléctricité, de préférence le cuivre. Les disques de polymère et de cuivre constituent un empilement placé entre deux flasques d'extrémité métalliques 11 et 12; les flasques sont serrés par des tiges isolantes 15 filetées à leurs extrémités et munies d'écrous 16. Sur les flasques sont soudés des conducteurs 18 et 19 servant à la liaison électrique avec la ligne et avec le disjoncteur. De préférence, l'ensemble constituant la résistance est protégé par une enveloppe isolante étanche non représentée, remplie d'un gaz diélectrique tel que l'azote. Pour mieux répartir la tension entre les disques 13 en cas de fonctionnement non uniforme de ces derniers, des varistances 17 (ou des résistances de faible valeur ohmique) sont connectées en parallèle sur chacun des disques 13 et permettent d'écrêter et de limiter la tension aux bornes de chacun des disques.

On rappelle que les résistance en polymère chargé de carbone ont une résistance à la température ambiante de l'ordre du dixième d'ohm et qu'à une température comprise entre 100 et 110 °C, leur résistance est brusquement multipliée par un facteur de l'ordre de 5000.

Les caractéristiques de la résistance R1 sont les suivantes.

La résistance R1 peut supporter un courant permanent inl égal à environ 15% de In pour un courant de court-circuit maximal Icc de 10.000A sur la ligne LL', In désignant la valeur nominale du courant de la ligne.

Par exemple, si In est égal à 2.000 A, la valeur de inl sera de 300 A.

La résistance initiale de R1 est de l'ordre de 0,1 ohm, pour une tension de réseau de 100 kV.

Si le courant de court-circuit maximal Icc est de 20.000 A, le courant permanent inl sera choisi égal à 30% de In, soit inl = 600 A.

Plus généralement, on fixe Icc/in1 au moins égal à 35.

Les caractéristiques de la résistance R2 sont les suivantes.

La résistance R2 peut supporter un courant permanent in2 égal environ à 1% de In, soit 20 A si In est égal à 2.000 A.

Si in1 = 600 A, in2 sera égal à 40 A.

Plus généralement on choisit les résistances R1 et R2 pour que le rapport in1/in2 soit voisin de 15.

La résistance initiale de R2 est de l'ordre de 1,5 ohm pour une tension de réseau de 100 kV.

Les disques 13 de la résistance R1 ont par exemple une secion de 220 cm²; les diques 13 de la résistance R2 auront alors une section de 15 cm².

Le fonctionnement du dispositif est le suivant.

En fonctionnement normal, les disjoncteurs D1 et D2 et le sectionneur S sont fermés. Le courant traverse les disjoncteurs, dont la valeur ohmique des résistances de contact est faible devant la valeur ohmique des résistances R1 et R2. Le courant traverse également le sectionneur S.

En cas de défaut, par exemple en T (Fig. 1), le détecteur de courant DD donne au disjoncteur D1, sur une sortie 3, un ordre d'ouverture.

L'ouverture du disjoncteur D1, qui s'accompagne d'un grand soufflage de gaz entre ses contacts, force le courant de défaut à traverser la résistance R1, étant donnée la faible tension à ses bornes. En effet, cette tension est par exemple égale à 10.000A x 0,1 Ω = 1.000 V, si le courant de défaut est de 10.000 A.

Selon la valeur du courant de défaut, la résistance R1 changera de valeur ohmique par effet Joule plus ou moins vite, par exemple en 15 millisecondes si le courant de défaut est de 10.000 A, en 60 millisecondes si le courant de défaut est de 5.000 A.

Le changement brusque de valeur ohmique de la résistance R1 provoque une brusque diminution du courant; cette diminution est détectée par le détecteur DD qui, lorsque la valeur du courant atteint par valeur inférieure un premier seuil prédéterminé, donne sur une sortie 4, un ordre d'ouverture au disjoncteur D2. Ce seuil est par exemple compris entre 2in1 et in1, soit entre deux trentecinquièmes et un trentecinquième de la valeur maximale (Icc) du courant de court-circuit de la ligne.

Le courant qui, à l'ouverture du disjoncteur D1, traversait la résistance R1 et le disjoncteur D2, traverse, à l'ouverture du disjoncteur D2, la résistance R2. Ce courant ayant une valeur supérieure à la valeur in2 définie plus haut, provoque l'échauffement rapide de la résistance R2 dont la valeur ohmique croît, provoquant une nouvelle diminution du courant dans la ligne. Cette diminution est plus ou moins rapide selon la valeur du courant traversant la résistance R2.

Après le fonctionnement de la résistance R2, le courant résiduel est coupé par le sectionneur, dès détection par le détecteur DD du passage par valeur inférieure d'un second seuil prédéterminé. Cet ordre est transmis par une liaison 5. Le seuil précité est par exemple compris entre in2 et 0,5 in2, soit environ entre un cinqcentième et un millième de la valeur maximale (Icc) du courant de court-circuit de la ligne.

On notera que la résistance R2 est avantageusement équipée d'un dispositif de chauffage rapide C qui est mis en route dès l'ouverture du disjoncteur D1, soit par un ordre émis par le détecteur de défaut DD (liaison 3'), soit par une commande non représentée liée au déplacement des contacts du disjoncteur D1. Ce dispositif de chauffage, en chauffant rapidement la résistance R2 à une température de 100°C environ, permet d'accélérer la transition de la résistance R2.

La coupure sans défaut du courant nominal In, ou d'un courant de valeur inférieure à In, est effectuée selon le même processus que celui qui vient d'être décrit, mais en commandant l'ouverture du disjoncteur D1 directement, sans faire intervenir à ce stade le détecteur de défaut.

En variante, pour la coupure intentionnelle d'un courant de valeur inférieure à la valeur nominale In, on peut n'ouvrir que le disjoncteur D2, en inhibant le premier seuil du détecteur de courant.

Pour la coupure d'un courant inférieur ou égal à 0,01 In, si le sectionneur ne peut pas couper ce courant, on utilisera le dispositif de chauffage C pour chauffer la résistance R2 avant d'ouvrir le sectionneur S.

Les disjoncteurs D1 et D2 sont choisis pour avoir un "temps d'ouverture" de l'ordre de 20 millisecondes; le sectionneur a un temps d'ouverture de quelques secondes.

Pour une tension nominale du réseau plus élevée, par exemple 200kV au lieu de 100 kV, on pourra constituer l'ensemble 1 avec deux groupes R1-D1 en série et deux groupes R2-D2 en série, les disjoncteurs dans chaque groupe étant commandés simultanémént et avec les mêmes séries de seuils que celles indiquées plus haut. Le sectionneur S devra avoir une tenue en tension double et un bon pouvoir de coupure.

L'invention trouve application dans l'équipement des réseaux à haute tension à courant continu.

## Revendications

1. Dispositif pour la coupure d'un courant continu d'une ligne à haute tension comprenant deux conducteurs, comprenant, sur au moins un des conducteurs de la ligne (LL'), un ensemble comprenant, reliés en série, au moins un premier groupe comprenant une première résistance (R1) en parallèle avec un premier disjoncteur (D1), au moins second groupe comprenant une seconde résistance (R2) en parallèle avec un second disjoncteur (D2) et un sectionneur (S), les résistances comprenant des éléments en polymère chargé de carbone, le dispositif comprenant en outre un détecteur de défaut (DD) donnant en cas de défaut un ordre d'ouverture aux disjoncteurs (D1) du premier groupe, donnant un ordre d'ouverture aux disjoncteurs (D2) du second groupe lorsque le courant dans la ligne dépasse par valeur inférieure une première valeur de seuil prédéterminée, et donnant un ordre d'ouverture du sectionneur (S) lorsque le courant dans la ligne atteint par valeur inférieure une deuxième valeur de seuil prédéterminée.

2. Dispositif selon la revendication 1, caractérisé en ce que la résistance (R1) du premier groupe est choisie pour supporter en permanence un courant de valeur (in1) au plus égale à 1/35 de la valeur maximale (Icc) du courant de court-circuit de la ligne.

3. Dispositif selon l'une des revendications 1 et 2, caractérisé en ce que la résistance (R2) du second groupe est choisie pour supporter en permanence un courant de valeur (in2) égale à 1/15 environ de la valeur du courant (in1) supportée en permanence par la résistance du premier groupe.

4. Dispositif selon l'une des revendications 1 à 3, caractérisé en ce que les résistances (R1, R2) des premier et second groupes sont constituées d'un empilement alterné de disques (13) de polymère chargé de carbone et de disques (14) de métal bon conducteur de l'éléctricité.

5. Dispsositif selon la revendication 4, caractérisé en ce que l'empilement est entouré d'une enveloppe étanche remplie de gaz isolant.

6. Dispositif selon l'une des revendications 1 à 5, caractérisé en ce que la valeur initiale de la résistance (R1) du premier groupe est de l'ordre de 0,1 Ω.

7. Dispositif selon l'une des revendications 1 à 6, caractérisé en ce que la valeur initiale de la résistance (R2) du second groupe est de l'ordre de 1,5 Ω.

8. Dispositif selon l'une des revendications 1 à 7, caractérisé en ce que la résistance (R2) du second groupe est munie d'un dispositif de chauffage rapide (C) commandé à l'ouverture du disjoncteur (D1) du premier groupe.

9. Dispositif selon l'une des revendications 1 à 8, caractérisé en ce que la première valeur de seuil est comprise entre deux trentecinquièmes et un trentecinquième de la valeur maximale (Icc) du courant de court-circuit de la ligne.

10. Dispositif selon l'une des revendications 1 à 9, caractérisé en ce que la seconde valeur de seuil est comprise entre un cinqcentième et un millième de la valeur maximale (Icc) du courant de court-circuit de la ligne.

## Patentansprüche

1. Vorrichtung für die Unterbrechung eines Gleichstromes einer Hochspannungsleitung mit zwei Leitern, umfassend auf zumindest einer der Leitungen (LL'), eine Anordnung, umfassend, seriell verbunden, zumindest eine erste Gruppe mit einem ersten Widerstand (R1) parallel mit einem ersten Leistungsschalter (D1), zumindest eine zweite Gruppe mit einem zweiten Widerstand (R2) parallel mit einem zweiten Leistungsschalter (D2) und einem Trennschalter (S), wobei die Widerstände karbonverstarkte Polymerelemente umfassen, wobei die Vorrichtung darüber hinaus einen Fehlerdetektor (DD) umfasst, der im Falle eines Fehlers einen Öffnungsbefehl an den Leistungsschalter (D1) der ersten Gruppe ausgibt, einen Öffnungsbefehl an den Leistungsschalter (D2) der zweiten Gruppe ausgibt, wenn der Strom der Leitung als unteren Wert einen ersten vorbestimmten Schwellenwert überschreitet, und einen Öffnungsbefehl an den Trennschalter (S) gibt, wenn der Strom der Leitung als unteren Wert einen zweiten vorbestimmten Schwellenwert überschreitet.

2. Vorrichtung nach Anspruch 1, dadurch gekennzeichnet, dass der Widerstand (R1) der ersten Gruppe so gewählt ist, dass er dauerhaft einen Stromwert (in1) unterstützt, der höchstens gleich 1/35 des Maximalwertes (Icc) des Kurzschlussstromes der Leitung entspricht.

3. Vorrichtung nach einem der Ansprüche 1 und 2, dadurch gekennzeichnet, dass der Widerstand (R2) der zweiten Gruppe so gewählt ist, dass er dauerhaft einen Stromwert (in2) unterstützt, der ungefähr gleich 1/15 des Wertes (in1) des dauerhaft durch den Widerstand der ersten Gruppe unterstützten Stromes ist.

4. , Vorrichtung nach einem der Ansprüche 1 bis 3, dadurch gekennzeichnet, dass die Widerstände (R1, R2) der ersten und zweiten Gruppen aus einer Stapelung von abwechselnd Scheiben (13) aus karbonverstärktem Polymer und Scheiben (14) aus einem elektrisch gut leitenden Metall.

5. Vorrichtung nach Anspruch 4, dadurch gekennzeichnet, dass die Stapelung von einem dichten Gehäuse umgeben ist, das mit einem isolierenden Gas gefüllt ist.

6. Vorrichtung nach einem der Ansprüche 1 bis 5, dadurch gekennzeichnet, dass der Initialwert des Widerstandes (R1) der ersten Gruppe im Bereich von 0,1 Ω liegt.

7. Vorrichtung nach einem der Ansprüche 1 bis 6, dadurch gekennzeichnet, dass der Initialwert des Widerstandes (R2) der ersten Gruppe im Bereich von 1,5 Ω liegt.

8. Vorrichtung nach einem der Ansprüche 1 bis 7, dadurch gekennzeichnet, dass der Widerstand (R2) der zweiten Gruppe mit einer Schnellwärmvorrichtung (C) versehen ist, die durch die Öffnung des Leistungsschalters (D1) gesteuert wird.

9. Vorrichtung nach einem der Ansprüche 1 bis 8, dadurch gekennzeichnet, dass der erste Schwellwert zwischen zwei Fünfunddreißigstel und einem Fünfunddreißigstel des Maximalwertes (Icc) des Kurzschlussstromes der Leitung liegt.

10. Vorrichtung nach einem der Ansprüche 1 bis 9, dadurch gekennzeichnet, dass der zweite Schwellwertert zwischen einem Fünfhundertstel und einem Tausendstel des Maximalwertes (Icc) des Kurzschlussstromes der Leitung liegt.

## Claims

1. Apparatus for breaking a direct current in a high voltage line having two conductors, the apparatus being characterized in that it comprises, in at least one of the line conductors (LL'), an assembly comprising a series connection of at least a first group comprising a first resistor (R1) in parallel with a first circuit breaker (D1), a second group comprising a second resistor (R2) in parallel with a second circuit breaker (D2), and a disconnector (S), the resistors comprising carbon-filled polymer elements, the apparatus further comprising a fault detector (DD) operating, in the event of a fault, to issue a break instruction to the circuit breakers (D1) of the first group, to issue a break instruction to the circuit breakers (D2) of the second group when the line current drops below a first predetermined threshold value, and to issue an instruction to open the disconnector (S) when the current in the line reaches a value that is lower than a second predetermined threshold value.

2. Apparatus according to claim 1, characterized in that the resistor (R1) of the first group is selected to be capable of permanently withstanding a current (in1) no greater than one thirty-fifth of the maximum short circuit current (Icc) of the line.

3. Apparatus according to claim 1 or 2, characterized in that the resistor (R2) of the second group is selected to be capable of permanently withstanding a current (in2) equal to about one-fifteenth of the current (in1) that can be permanently withstood by the resistor of the first group.

4. Apparatus according to any one of claims 1 to 3, characterized in that the resistors (R1, R2) of the first and second groups are constituted by respective stacks of alternating disks (13) of carbon-filled polymer and disks (14) of a metal that is a good conductor of electricity.

5. Apparatus according to clam 4, characterized in that the stack is surrounded by a sealed case filled with an insulating gas.

6. Apparatus according to any one of claims 1 to 5, characterized in that the initial resistance of the resistor (R1) of the first group is about 0.1 Ω.

7. Apparatus according to any one of claims 1 to 6, characterized in that the initial resistance of the resistor (R2) of the second group is about 0.5 Ω.

8. Apparatus according to any one of claims 1 to 7, characterized in that the resistor (R2) of the second group is provided with a rapid heater device (C) that is put into operation when the circuit breaker (D1) of the first group is opened.

9. Apparatus according to any one of claims 1 to 8, characterized in that the first threshold value lies between two thirty-fifths and one thirty-fifth of the maximum value of the short circuit current (Icc) of the line.

10. Apparatus according to any one of claims 1 to 9, characterized in that the second threshold value lies between one five-hundredth and one-thousandth of the maximum value of the short circuit current (Icc) of the line.
